# NEUE EUROPÄISCHE PATENTSCHRIFT

(11) **EP 0 471 162 B2**
(45) Veröffentlichungstag und Bekanntmachung des Hinweises auf die Entscheidung über den Einspruch: **16.07.1997**
(45) Hinweis auf die Patenterteilung: 14.07.1993
(21) Anmeldenummer: 91109687.3
(22) Anmeldetag: 13.06.1991
(51) Int. Cl.: F26B 13/10, F26B 21/02

(54) **Konvektions-Trocken- und/oder -fixiermaschine**
Convective drying and/or fixing apparatus
Dispositif de séchage et/ou de fixation à convection

(30) Priorität: 17.08.1990 DE 4026107
(43) Veröffentlichungstag der Anmeldung: 19.02.1992
(73) Patentinhaber: A. Monforts GmbH & Co, D-41006 Mönchengladbach (DE)
(72) Erfinder: Freiberg, Helge, W-4050 Mönchengladbach 4 (DE); Pabst, Manfred, W-5000 Köln 40 (DE)
(74) Vertreter: von Creytz, Dietrich, Dipl.-Phys.

(56) Entgegenhaltungen:
- EP-A- 0 068 272
- DE-A- 2 201 731
- DE-A- 2 754 438
- DE-A- 2 908 348
- DE-A- 3 627 904
- DE-C- 0 578 282
- US-A- 4 137 649
- US-A- 4 754 558

## Beschreibung

Die Erfindung betrifft eine Konvektions-Trocken- und/oder -fixiermaschine zum thermischen Behandeln einer breitgeführten textilen Stoffbahn gemäß Oberbegriff des Patentanspruchs 1. Eine solche Maschine ist durch die DE-OS 27 54 438 bekannt.

In DE-PS 36 27 904 wird eine Konvexions-Trocken und/oder -fixiermaschine beschrieben, welche mindestens einen Ventilator besitzt, der einem für den unteren und oberen Düsenkasten gemeinsamen Druckraum zugeordnet ist.

Eine getrennte bzw. unabhängige Druckeinstellung am oberen und unteren Düsenkasten läßt sich erreichen, wenn nach DE-OS 29 08 348 jedem Düsenkasten ein gesonderter Druckkasten mit Ventilator zugeordnet wird. Im Bekannten wird vorgesehen, unterhalb des unteren Düsenkastens und oberhalb des oberen Düsenkastens je einen Druckraum mit Ventilator vorzusehen. Auf diese Weise lassen sich die Luftsysteme des unteren und oberen Düsenkastens zwar voll voneinander trennen, die Bauhöhe der Maschine wird aber beispielsweise gegenüber dem Fall der Maschine nach der vorgenannten DE-PS 36 27 904 C2 mindestens um die vertikale Abmessung eines Ventilators erhöht.

In DE-PS 9 27 974 wird eine Vorrichtung zur kontinuierlichen Schrumpfbehandlung von Textilbahnen beschrieben, bei der ebenfalls ober- und unterhalb der Textilbahn Düsenkästen vorgesehen werden, aus denen die Textilbahn mit einem Behandlungsgas von oben und unten gleichzeitig zu beblasen ist. Jedem dieser Düsenkästen wird ein Ventilator unmittelbar am Düsenkasteneingang zugeordnet. Die beiden Ventilatoren liegen übereinander und können über eine gemeinsame Welle von einem einzigen Motor angetrieben werden. Dadurch läßt sich die Bauhöhe der ganzen Maschine zwar reduzieren, die Anordnung der Ventilatoren unmittelbar am Düsenkasteneingang hat aber zur Folge, daß entweder die Druckverteilung innerhalb des angeschlossenen Düsenkastens in Transportrichtung der Ware ungleichmäßig wird (was bei der Tumbler-Anwendung nach dieser Patentschrift nicht stören würde), oder es müssen Gebläse mit Ventilatoren in dichter Folge auf der Länge der Maschine mit entsprechend hohem Aufwand vorgesehen werden.

In DE-OS 27 54 438 wird eine Maschine zum Trocknen von Fadenscharen oder beschichteten Teppichen beschrieben. Es werden zwei getrennte Ventilatoren zur Beaufschlagung von drei übereinanderliegenden Bahnebenen mit entsprechenden Düsenkastenpaaren vorgesehen. Da hierbei die beiden mittleren Düsenkästen geometrisch zugleich obere und untere Düsenkästen sind, müssen die beiden Ventilatoren in gleicher Weise (gleiche Temperatur, gleicher Druck) arbeiten. Der räumliche Aufbau der Maschine mit an beiden Maschinenlängsseiten vorgesehenen Ventilatoren ist für die Praxis nachteilig, da der Zugang zum Maschineninnern, wo regelmäßig Wartungen auszuführen sind, entsprechend erschwert wird.

In DE-OS 22 01 731 wird eine Spannmaschine beschrieben, deren Heiz- und Luftfördereinrichtungen in einem einzigen Radiallüfter integriert sind. Der Radiallüfter besitzt ein Lüfterrad mit zwei axial hintereinander liegenden Strömungsräumen mit koaxial zueinander angeordneten Ansaugöffnungen. Das Laufrad des Lüfters wird also so unterteilt, daß es zwei Luftströme ansaugen kann, die durch zwei konzentrisch angeordnete Ansaugöffnungen strömen. Mit einem solchen Laufrad allein ist es nicht möglich, dem unteren und oberen Düsenkasten getrennt gesteuerte Luftströme mit unterschiedlichem Druck zuzuleiten. Das Strömungsverhältnis ist vielmehr konstruktiv fest vorgegeben.

In DE-PS 78 282 wird eine Trockenmaschine mit zwei auf einer gemeinsamen Achse befindlichen Ventilatoren beschrieben. Die Zu- und Abströmräume der beiden Ventilatoren befinden sich in der Maschine nebeneinander. Der Ventilator zur Belüftung des oberen Düsenkastens sitzt in einem anderen Gehäuse als der dem unteren Düsenkasten zugeordnete Ventilator. Da aber die beiden Ventilatoren eine gemeinsame Antriebswelle besitzen, ist eine unterschiedliche Drehzahleinstellung und damit eine unabhängige Steuerung der Luftmengeneinstellung für Ober- und Unterluft auch in diesem Fall nicht möglich.

Der Erfindung liegt die Aufgabe zugrunde, die eingangs genannte Maschine so auszubilden, daß bei im wesentlichen unveränderter Bauhöhe und ohne Leistungseinbuße eine unabhängige Steuerung des Drucks, insbesondere auch der Temperatur, im unteren und oberen Düsenkasten möglich ist.

Die erfindungsgemäße Lösung wird für die gattungsgemäße Maschine im Patentanspruch 1 beschrieben.

Erfindungsgemäß werden also in dem Raum unterhalb der Höhe des unteren Düsenkastens zwei Ventilatoren in getrennten Druckkästen angeordnet. Die beiden Ventilatoren liegen in etwa im selben Bereich wie im Fall der DE-PS 36 27 904, sie sind aber in Richtung quer zur Transportrichtung der zu behandelnden Stoffbahn gegeneinander so versetzt, daß sich von jedem der Ventilatoren aus ein sich über die (in der Transportrichtung gemessene) gesamte Lange des Düsenkastens erstreckender Druckkasten vom Ventilator zum Düsenkasten führen kann. Ein solcher Druckkasten gewährleistet eine gleichmäßige Druckverteilung am Düsenkasteneingang. Bei der erfindungsgemäßen Konstruktion wird der eine Druckkasten aus Gründen der Geometrie durch den anderen Druckkasten von dem unmittelbaren Zugang zum Rückströmraum abgeschnitten. Um diesem Problem zu begegnen. wird erfindungsgemäß eine Durchführung durch den dem Rückströmraum zugewandten Druckkasteneingangsteil vorgesehen und als Ansaugrohr des im anderen Druckkasteneingangsteil montierten Ventilators ausgebildet. Da für die Luftförderung jedes der Ventilatoren nicht mehr Volumen benötigt wird als früher für die Versorgung beider Düsenkästen zusammen, wird für die Druckkästen auch in Richtung quer zur Transportrichtung nicht mehr Platz als nach dem Stand der Technik benötigt.

Auch bei bereits in der Praxis eingeführten Maschinen nach der DE-PS 36 27 904 werden im Bereich unterhalb des unteren Düsenkastens zwei Ventilatoren - freilich in einem gemeinsamen einheitlichen Druckraum - vorgesehen, um die nötige Ventilatorleistung mit wirtschafflich vertretbarem Aufwand zu erreichen. Hierzu kommt erfindungsgemäß als Aufwand zur Lösung der Aufgabe hinzu, daß der einheitliche Druckraum in zwei getrennte Druckräume zu unterteilen ist, daß der dadurch vom Rückströmraum abgeschnittene Druckkasten mit einem durch den anderen Druckraum führenden Ansaugrohr ausgestattet wird, und daß die beiden Ventilatoren den zugehörigen Druckräumen entsprechend gegenseitig um etwa eine Ventilatorlänge zu versetzen sind.

Mit Hilfe der beiden getrennten Druckräume läßt sich eine entsprechend unabhängige Druckeinstellung in den beiden Düsenkästen erreichen. Wenn jedoch, was in erster Linie vorgesehen ist, beide Düsenkästen einen gemeinsamen Rückströmraum und eine gemeinsame Heizung über Wärmetauscher besitzen, läßt sich eine getrennte Temperatureinstellung auf der Ober- und Unterseite der zu behandelnden Stoffbahn nicht ohne weiteres erreichen. Das wird dadurch möglich, daß der Rückströmraum in getrennte Räume und der Wärmetauscher in zwei Teilwärmetauscher unterteilt ist. Bei dieser weiteren Ausgestaltung der Erfindung kann bevorzugt vorgesehen werden, das vom unteren und oberen Düsenkasten kommende Rückströmgas auf getrennten Wegen über getrennte Wärmetauscher in den Bereich unterhalb des unteren Düsenkastens zu leiten und dort über getrennte Kanäle den beiden Ventilatoren zuzuführen.

Anhand der schematischen Darstellung in der beiliegenden Zeichnung werden Einzelheiten der Erfindung erläutert. Es zeigen:
- Fig. 1: einen Schnitt durch eine Konvektions-Trocken- und/oder-fixiermaschine quer zur Transportrichtung einer zu behandelnden Stoffbahn;
- Fig. 2: einen Schnitt längs der Linie II-II von Fig. 1; und
- Fig. 3: einen Schnitt längs der Linie III-III von Fig. 1.

In Fig. 1 wird ein vertikaler Schnitt senkrecht zur Längsrichtung der Maschine, die im Ausführungsbeispiel als sogenannter Spannrahmen ausgebildet ist, schematisch dargestellt Bei Betrieb des Spannrahmens wird die zu behandelnde Stoffbahn 1 in Ketten 2 und 3 an ihren Längsrändern gehalten in der Transportrichtung der Stoffbahn, das heißt in Richtung senkrecht zur Zeichnungsebene, zwischen zwei Düsenkästen 4 und 5 hindurchgeführt Der eine Düsenkasten, nämlich der obere Düsenkasten 4, befindet sich oberhalb der Stoffbahn 1, und der andere Düsenkasten, nämlich der untere Düsenkasten 5, befindet sich unterhalb der Stoffbahn 1. Die Düsenkästen 4 und 5 besitzen (nicht gezeichnete) Loch- oder Schlitzdüsen zum Ausblasen von Behandlungsgas in Pfeilrichtung 6 von oben und unten auf die Stoffbahn 1. Das Behandlungsgas wird mit Hilfe von zwei Ventilatoren 7 und 8 in Pfeilrichtung 9 und 10 in je einen den Düsenkästen 4 und 5 vorgeschalteten Druckkasten 11 und 12 gefördert und gelangt bei Normalbetrieb der Maschine durch die den Düsenkasteneingängen 13 und 14 zugeordneten Druckkastenausgänge in die Düsenkästen 4 und 5 hinein. Die Ventilatoren 7 und 8 sollen unabhängig voneinander steuerbare Motoren 15 und 16 besitzen. Von dort fließt das Behandlungsgas in Pfeilrichtung 6 auf die Stoffbahn 1 und wird von dieser im wesentlichen in Pfeilrichtung 17 und 18 in den insgesamt mit 19 bezeichneten Rückströmraum der Maschine und von dort über einen insgesamt mit 20 bezeichneten Wärmetauscher oder dergleichen in Pfeilrichtung 21 bzw. 22 der Saugseite des jeweiligen Ventilators 7 oder 8 zugeführt.

Erfindungsgemäß werden die beiden Ventilatoren 7 und 8 nach Fig. 1 bis 3 im wesentlichen in gleicher Höhe über Boden 23 unterhalb des Niveaus des unteren Düsenkastens 5 innerhalb von Eingangsteilen 24 bzw. 25 der Druckkästen 11 und 12 angeordnet In der Ansicht nach Fig. 1 liegen also die ventilatorräder 7, 8 versetzt in Richtung ihrer Achsen hintereinander, und in Fig. 3 liegen sie auf gleicher Höhe nebeneinander. Die beiden Druckkasteneingangsteile 24, 25 erstrecken sich auf etwa gleicher Höhe nebeneinander im wesentlichen über die ganze, in der Transportrichtung 26 (Fig. 2) der Stoffbahn 1 gemessene Düsenkastenausdehnung. Auf diese Weise schneidet das vordere Druckkasteneingangsteil 24 das hintere Druckkasteneingangsteil 25 vom Rückströmraum 19 an sich ab. Die Ausbildung der Druckkasteneingangsteile 24 und 25 sowie der Druckkästen 11 und 12 über die ganze sich in Transportrichtung 26 erstreckende Druckkastenlänge ist aber wichtig, um am Druckkastenausgang bzw. am Druckkasteneingang 13 und 14 eine Ober die Druckkastenlänge gleichmäßige Druckverteilung zu erreichen. Diese sich widersprechenden Bedingungen werden erfindungsgemäß in folgender Weise gelöst: Durch eine als Ansaugrohr 27 (Fig. 2) ausgebildete Durchführung durch den Druckraum 24 strömt das Behandlungsmedium (u.a. Luft) vom Rückströmraum 19 zum Ventilator 8 des hinteren Druckkasteneingangsteils 25. Ein solches Ansaugrohr 27 stört die Luftführung innerhalb des vorderen Druckkasteneingangsteils 24 nicht, so daß in beiden Düsenkästen 4 und 5 eine Druckverteilung erreichbar ist, die in beliebiger Weise einzeln variierbar und über die ganze Druckkastenfläche gleichmäßig einstellbar ist.

Wenn außer der Druckverteilung auch die Temperatur im oberen und unteren Druckkasten 4, 5 getrennt geregelt werden soll, wird gemäß weiterer Erfindung vorgesehen, den Rückströmraum 19 in getrennte Rückströmteilräume 28 für den oberen Druckkasten 4 und 29 für den unteren Druckkasten 5 zu unterteilen. Entsprechend wird der Wärmetauscher 20 in zwei Teil-Wärmetauscher 30 und 31 für die Rückströmteilräume 28 und 29 unterteilt. Außerdem werden zusätzlich zu einer horizontalen Trennwand 32, die zum Leiten der rückströmenden Gase durch den Wärmetauscher 20 ohnehin erforderlich ist, weitere Trennwände 33 vorgesehen, die eine getrennte Führung des rückströmenden Behandlungsgases in Pfeilrichtung 17 vom unteren Druckkasten 5 über den Teil-Wärmetauscher 31 zum Ventilator 7 und vom oberen Druckkasten 4 in Pfeilrichtung 18 durch den Teil-Wärmetauscher 30 zum Ventilator 8 sicherstellen.

### Bezugszeichenliste

- 1 =: Stoffbahn
- 2, 3 =: Kette
- 4, 5 =: Düsenkästen
- 6 =: Pfeilrichtung
- 7,8 =: Ventilatoren
- 9, 10 =: Pfeilrichtung
- 11, 12 =: Druckkästen
- 13, 14 =: Druckkasteneingang
- 15, 16 =: Motoren (7, 8)
- 17, 18 =: Pfeilrichtung
- 19 =: Rückströmraum
- 20 =: Wärmetauscher
- 21, 22 =: Pfeilrichtung
- 23 =: Boden
- 24, 25 =: Eingangsteil (11, 12)
- 26 =: Transportrichtung
- 27 =: Ansaugrohr
- 28, 29 =: Rückströmteilraum
- 30, 31 =: Teil-Wärmetauscher (20)
- 32 =: Horizontale Trennwand
- 33 =: Weitere Trennwände

## Patentansprüche

1. Konvektions-Trocken- und/oder -Fixiermaschine zum thermischen Behandeln einer quer zur Transportrichtung (26) breitgeführten textilen Stoffbahn (1) mit einem Behandlungsgas, welche an je einen Ventilator (7, 8) angeschlossene, sich ober- und unterhalb der Stoffbahn (1) quer zu deren Breite erstreckende Düsenkästen (4, 5) und einen in Strömungsrichtung (17, 18) des Behandlungsgases den Düsenkästen (4, 5) nachgeschalteten gemeinsamen Rückströmraum (19) aufweist, von welchem das Behandlungsgas über einen Wärmetauscher (20) der Saugseite der Ventilatoren (7, 8) zugeführt wird, wobei jeder der beiden Ventilatoren (7, 8) in einem dem jeweiligen Düsenkasten (4, 5) vorgeschalteten Druckkasten (11, 12) montiert ist, wobei die beiden Ventilatoren (7, 8) im wesentlichen in gleicher Höhe über Boden unterhalb des Niveaus des unteren Düsenkastens (5) innerhalb von Eingangsteilen (24, 25) der zugehörigen Druckkästen (11, 12) angeordnet sind und wobei die Eingangsteile (24, 25) der beiden Druckkästen (11, 12) sich im wesentlichen über die ganze, in der Transportrichtung (26) gemessene Düsenkastenausdehnung erstrecken,
**dadurch gekennzeichnet**,
daß die Eingangsteile (24, 25) der beiden Druckkästen (11, 12) nebeneinander angeordnet sind, daß die beiden Ventilatoren (7,8) in Transportrichtung (26) gegeneinander versetzt sind und daß der Einlaß des von dem Rückströmraum (19) abgeschnittenen Druckkastens (12) ein durch den Eingangsteil des anderen Druckkastens (11) führendes Ansaugrohr (27) zum Rückströmraum (19) besitzt.

2. Maschine nach Anspruch 1,
**dadurch gekennzeichnet,**
daß der Rückströmraum (19) in getrennte Räume (28, 29) und der Wärmetauscher (20) in zwei Teilwärmetauscher (30, 31) unterteilt ist.

## Claims

1. Convection drying and/or fixing machine for thermally treating a textile fabric web (1), tightened in its width transversely to the direction of conveying (26), with a treatment gas, the machine comprising nozzle boxes (4, 5) each connected to a blower (7, 8) and extending above and below the fabric web (1) across its width, and a common return flow space (19) connected behind the nozzle boxes (4, 5) in the flow direction (17, 18) of the treatment gas, from which the treatment gas is conducted, via a heat exchanger (20), to the suction side of the blowers (7, 8), wherein each of the two blowers (7, 8) is mounted in its own pressure chest (11, 12), connected upstream of the associated nozzle box (4, 5), wherein the two blowers (7, 8) are disposed substantially at the same level above the floor below the level of the lower nozzle box (5) inside inlet portions (24, 25) of the associated pressure chests (11, 12), and wherein the inlet portions (24, 25) of the two pressure chests (11, 12) extend substantially over the entire extent of the nozzle boxes, as measured in the conveying direction (26),
characterized in that
the inlet portions (24, 25) of the two pressure chests (11, 12) are disposed alongside each other, that the two valves (7, 8) are offset from each other in the conveying direction (26), and that the inlet of the pressure chest (12) cut off from the return flow space (19) possesses an intake pipe (27) leading through the inlet portion of the other pressure chest (11) to the return flow space (19).

2. Machine according to claim 1, characterized in that the return flow space (19) is subdivided into separate spaces (28, 29) and the heat exchanger (20) into two partial heat exchangers (30, 31).

## Revendications

1. Machine de séchage et/ou de fixation par convection, prévue pour le traitement thermique par un gaz de traitement d'une bande d'étoffe textile (1) guidée d'une manière qui l'élargit transversalement à la direction de transport (26), qui comprend des caissons à tuyères (4, 5) raccordés chacun à un ventilateur (7, 8), s'étendant au-dessus et en dessous de la bande d'étoffe (1) transversalement à la largeur de celle-ci, et un espace commun de retour de flux (19), disposé en aval des caissons à tuyères (4, 5) selon la direction d'écoulement (17, 18) du gaz de traitement, à partir duquel le gaz de traitement est guidé en passant par un échangeur de chaleur (20), sur le côté aspiration des ventilateurs (7, 8), dans laquelle chacun des deux ventilateurs (7, 8) est monté dans un caisson de pression (11, 12) monté en amont des caissons à tuyères (4,5) respectifs, dans laquelle les deux ventilateurs (7, 8) sont disposés sensiblement à la même hauteur au-dessus du sol en dessous du niveau du caisson à tuyères inférieur (5), à l'intérieur des zones d'entrée (24, 25) des caissons associés (11, 12), et dans laquelle les zones d'entrée (24, 25) des deux caissons de pression (11, 12) s'étendent sensiblement sur toute la longueur des caissons à tuyères mesurée dans la direction de transport (26), caractérisée en ce que les zones d'entrée (24, 25) des deux caissons de pression (11, 12) sont disposées l'une à côté de l'autre, en ce que les deux ventilateurs (7, 8) sont disposés l'un contre l'autre dans la direction du transport (26) et en ce que l'entrée du caisson de pression (12) isolé de l'espace de retour de flux (19) est pourvue d'un tube d'aspiration (27) menant à l'espace de retour de flux (19) au travers de la zone d'entrée de l'autre caisson de pression (11).

2. Machine selon la revendication 1, caractérisée en ce que l'espace de retour de flux (19) est divisé en espaces séparés (28, 29) et en ce que l'échangeur de chaleur (20) est divisé en deux échangeurs de chaleur (30, 31).
